# EUROPÄISCHE PATENTANMELDUNG

(11) **EP 1 925 888 A1**
(43) Veröffentlichungstag der Anmeldung: **28.05.2008**
(21) Anmeldenummer: 07033531.0
(22) Anmeldetag: 24.10.2007
(51) Int. Cl.: F24F 11/04, F24C 15/20

(54) **Dunstabzugsvorrichtung umfassend einen Abluftkanal in dem eine Rückschlagklappe schwenkbar gelagert ist**

(30) Priorität: 27.11.2006 DE 102006056266
(71) Anmelder: Miele & Cie. KG, 33332 Gütersloh (DE)
(72) Erfinder: Wienand, Peter, 59823 Arnsberg (DE)

(57) **Zusammenfassung**

Dunstabzugsvorrichtung umfassend einen Abluftkanal in dem eine Rückschlagklappe schwenkbar gelagert ist.

Die Erfindung betrifft eine Dunstabzugsvorrichtung (1) umfassend einen Abluftkanal (2) in dem eine Rückschlagklappe (3) schwenkbar gelagert ist, die in Abluftrichtung infolge wirkenden Druckunterschiedes gegenüber dem Umgebungsdruck p2 von einer Schließstellung in eine Öffnungsstellung schwenkt und infolge einer Rückstellkraft F in die Schließstellung gegen einen Anschlag (4) zurückfällt. Dabei wirkt mit der Rückschlagklappe (3) eine Verriegelungsvorrichtung (5) zusammen, die infolge des Druckanstiegs p1 im Abluftkanal (2) gegenüber einem Umgebungsdruck p2 die Rückschlagklappe (3) entriegelt und wobei infolge eines Druckabfalls dp in dem Abluftkanal (2) die Verrieglungsvorrichtung (5) die Rückschlagklappe (3) in der Schließstellung gegen ein selbsttätiges Öffnen wieder verriegelt.

## Beschreibung

Die Erfindung betrifft eine Dunstabzugsvorrichtung umfassend einen Abluftkanal in dem eine Rückschlagklappe schwenkbar gelagert ist, die in Abluftrichtung infolge wirkenden Druckunterschiedes gegenüber dem Umgebungsdruck von einer Schließstellung in eine Öffnungsstellung schwenkt, und infolge einer Rückschlagklappe in die Schießstellung gegen einen Anschlag zurückfällt.

Dunstabzugsvorrichtungen dieser Art werden zur Raumentlüftung verwendet, wobei der Abluftkanal vorzugsweise an ein Abluftgebläse z. B. an das Gebläse einer Dunstabzughaube angeschlossen wird, um die verbrauchte Luft aus dem Rauminneren nach außen zu fördern. So ist beispielsweise aus dem Stand der Technik gemäß der DE 39 39 658 ein Mauerkasten bekannt, der Teil dieser Dunstabzugsvorrichtung ist und einen Teil des Abluftkanals bildet. In dem Abluftkanal des Mauerkastens sind voneinander durch eine Trennwand getrennte Kanäle für Zu- und für Abluft vorgesehen. So wird einer der Kanäle mittels einer Rückschlagklappe verschließbar gehalten, wobei diese durch Rückstellkraft selbstständig im Abluftkanal schließt.

Eine andere Ausführungsform eines Mauerkastens ist aus der DE 31 03 458 bekannt, wobei im Mauerkasten ebenfalls durch eine Wand getrennt eine Zuluft- und eine Abluftführung möglich ist. Bei dieser Ausführungsform ist die Rückschlagklappe im Trennbereich gelagert, so dass sich bei ansteigendem Druck im Abluftkanal einerseits eine Abluftöffnung ergibt, und wobei andererseits durch den in den zweiten Bereich ragenden Schenkel eine Zuluft ermöglicht wird.

Eine ähnliche Anordnung ist darüber hinaus aus der DE 20 00 768 A bekannt.

Als weitere Ausführung des Standes der Technik wird auf die DE 20 2005 010 912 verwiesen, in der ein Abluftrohr beschrieben ist, welches mit einem in dem Abluftrohr verschiebbar gehaltenen Isolationskörper zusammenwirkt.

Bei den nach dem oben genannten Stand der Technik bekannten Dunstabzugsvorrichtungen wird es als nachteilig angesehen, dass die in dem Abluftkanal schwenkbar gehaltenen Klappen in ihrer Schließstellung, also bei nicht Inbetriebnahme der Dunstabzugshaube, Geräuschentwicklungen bei Windeinflüssen unterliegen. Dabei kann es vorkommen, dass, wenn beispielsweise an dem entsprechenden Mauerkasten äußere Windeinwirkungen gegeben sind, die Rückschlagklappe Klopfgeräusche an dem Anschlag hervorrufen kann.

Der Erfindung stellt sich somit das Problem, eine Dunstabzugsvorrichtung umfassend einen Abluftkanal, in dem eine Rückschlagklappe schwenkbar gelagert ist, dahingehend zu verbessern, die bei nicht Inbetriebnahme gegen äußere Einflüsse gesichert ist.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass die Rückschlagklappe infolge ihrer Rückstellkraft aus der Offenstellung in eine gesicherte Schließstellung fällt. Dadurch wird erreicht, dass die geschlossene Rückschlagklappe bei äußeren Einwirkungen, wie beispielsweise Wind, gegen ungewolltes Flattern gesichert ist.

Zwar ist aus der DE 201 15 688 U1 etwas ähnliches bereits bei Raumbelüftungssystemen bekannt. Jedoch ist hier für die Verriegelung der Rückschlagklappe in deren Schließlage sowie für die Entriegelung der Rückschlagklappe ein Antrieb erforderlich, der bei Betätigung eines Ventilators zur Raumluftabsaugung eingeschaltet wird und die als Klappe ausgebildete Verriegelungsvorrichtung betätigt. Die bekannte Verriegelungsvorrichtung ist somit komplexer als die erfindungsgemäße Vorrichtung aufgebaut. Ferner ist ein zusätzlicher Antrieb erforderlich. Bei einem Stromausfall ist die Funktion der Vorrichtung nicht gegeben.

Hierzu wirkt die Rückschlagklappe mit einer Verriegelungsvorrichtung derart zusammen, dass diese infolge eines Druckanstieges im Abluftkanal gegenüber einem Umgebungsdruck entriegelt wird, so dass die Rückschlagklappe frei ist. Infolge eines Druckabfalls dp in dem Abluftkanal wird die Verriegelungsvorrichtung durch die zurückfallende Rückschlagklappe selbsttätig wieder verriegelt, so dass in der Schließstellung ein selbsttätiges Öffnen der Rückschlagklappe verhindert wird. Somit wird in dem Abluftkanal der Dunstabzugsvorrichtung sichergestellt, dass die Rückschlagklappe gesichert verschlossen ist, wobei infolge des Druckanstiegs im Abluftkanal die Entriegelung selbsttätig erfolgt, so dass sich ein ungehindertes Aufschwenken der Rückschlagklappe vollzieht und der Dunst ungehindert an die Umgebung abgeblasen werden kann.

Dabei ist die Verriegelungsvorrichtung vorzugsweise diametral gegenüberliegend der Schwenkachse der Rückschlagklappe angeordnet. Die Verriegelungsvorrichtung ist insbesondere mittels eines Drucktellers, der strömungshindernd in den Querschnitt des Abluftkanals weist und gegen die Wirkung einer Feder schwenkbar gelagert ist, ansteuerbar. Der Druckteller wird beispielsweise aus einem Schenkel eines Winkelhebels gebildet, wobei der andere Schenkel des Winkelhebels über ein Kniehebelgelenk mit einem schwenkbar gelagerten Verschlusshebel zusammenwirkt, dessen Nase von außen durch eine im Abluftkanal vorgesehene Öffnung in den Abluftkanal ragt. Dabei greift in der Schließstellung der Rückschlagklappe die Nase in eine Ausnehmung der Rückschlagklappe ein.

Zur Halterung des Verschlusshebels in der entriegelten Stellung der Rückschlagklappe ist vorteilhafterweise ein schwenkbar gelagerter Rasthebel vorgesehen, der im verrasteten Zustand das freie Ende des Drucktellers gegen die Wirkung einer Feder niederdrückt. Dabei ist die Feder beispielsweise zwischen dem Druckteller und dem Verschlusshebel angeordnet. Um hier eine Änderung der Vorspannkraft der Feder im System zu ermöglichen, sind an den sich zugewandten Seiten des Drucktellers und des Verschlusshebels jeweils eine Reihe von Zapfen zur Halterung der als Spiralfeder ausgebildeten Feder angeordnet. Somit kann die Feder leicht und einfach umgesteckt werden. Zur Freigabe des Verschlusshebels in die verriegelte Stellung der Rückschlagklappe ist der schwenkbar gelagerte Rasthebel mittels der Rückschlagklappe bis zu einem Endanschlag verschwenkbar.

Zur Halterung der Rückschlagklappe an der Nase ist vorteilhafterweise druckseitig an der Rückschlagklappe ein Winkelelement mit einer als Durchbruch ausgebildeten Ausnehmung befestigt, welches bei der Überführung der Rückschlagklappe in die Schließstellung den Rasthebel zur Freigabe des Drucktellers betätigt, so dass die Nase des Verschlusshebels in den Durchbruch zur Verriegelung der Rückschlagklappe greift. In Weiterbildung der Erfindung ist die Verriegelungsvorrichtung zur störungsfreien Betätigung in einem am Außenmantel sich selbst entlüftenden Gehäuse angeordnet.

Ein Ausführungsbeispiel der Erfindung ist in den Zeichnungen rein schematisch dargestellt und wird nachfolgend näher beschrieben. Es zeigt
- Figur 1: eine perspektivische Darstellung eines Teilbereichs eines Abluftkanals einer erfindungsgemäßen Dunstabzugsvorrichtung mit einer Verriegelungsvorrichtung für eine an dem Abluftkanal angeordnete Rückschlagklappe in geschlossener Stellung;
- Figur 2: eine geschnittene Darstellung des Teilbereichs aus Fig. 1 mit der Verriegelungsvorrichtung in geöffneter Stellung;
- Figur 3: eine exponierte Darstellung der erfindungsgemäßen Dunstabzugsvorrichtung im Bereich der Verriegelungsvorrichtung in der entriegelten Stellung; und
- Figur 4: eine weitere exponierte Darstellung der Verriegelungsvorrichtung in zwei Stellungen, wobei die gestrichelte Linie die entriegelte Stellung zeigt.

Die Figur 1 zeigt in der geschnittenen Perspektive eine Dunstabzugsvorrichtung 1 teilweise, wobei die Figur einen Teilbereich des Abluftkanals 2 zeigt, der auch als Mauerkasten bezeichnet wird. Dieser Teil des Abluftkanals 2 wird im Mauerbereich eingesetzt, und verschafft der Dunstabzugsvorrichtung 1 somit einen Durchtritt durch ein bestehendes Mauerwerk. In diesem Bereich des Abluftkanals 2 ist eine Rückschlagklappe 3 schwenkbar gelagert, wobei in der perspektivischen Darstellung der Figur 1 die Rückschlagklappe 3 in der geschlossenen Situation dargestellt ist. Diese Rückschlagklappe 3 öffnet in Abluftrichtung, gemäß Pfeil, infolge wirkenden Druckunterschiedes gegenüber dem Umgebungsdruck p2 von einer Schließstellung, wie dargestellt, in eine Öffnungsstellung, dargestellt in der Figur 2, wenn der Druck p1 in dem Abluftkanal 2 größer als der Umgebungsdruck p2 ist. Infolge der Rückstellkraft F fällt die Rückschlagklappe 3 bei abfallenden Druck p1 in die Schließstellung gegen einen Anschlag 4 zurück.

Dabei wirkt mit der Rückschlagklappe 3 eine Verriegelungsvorrichtung 5 zusammen, wie sie in den Detailansichten der Figuren 3 und 4 näher dargestellt ist. Die Verriegelungsvorrichtung 5 entriegelt nun infolge des Druckanstieges p1 im Abluftkanal 2, wenn beispielsweise hier die nicht näher dargestellte Dunstabzugshaube eingeschaltet wird und im Abluftkanal 2 der Druck p1 gegenüber dem Umgebungsdruck p2 steigt. Die Verriegelungsvorrichtung 5 entriegelt selbsttätig und gibt die Rückschlagklappe 3 frei. Wird nun beispielsweise die Dunstabzugshaube ausgeschaltet und der Druck p1 sinkt wieder, so verriegelt infolge eines Druckabfalls in dem Abluftkanal 2 die Verriegelungsvorrichtung 5 die Rückschlagklappe 3 in die Schließstellung gegen ein selbsttätiges Öffnen wieder, wie dies in der Figur 1 zu erkennen ist. In der Figur 2 ist zu erkennen, dass die Verriegelungsvorrichtung 5 diametral gegenüberliegend der Schwenkachse 6 der Rückschlagklappe 3 angeordnet ist. Aus der Figur 4 wird deutlich, dass die Verriegelungsvorrichtung 5 mittels eines strömungshindernd in den Querschnitt des Abluftkanals 2 weisenden, gegen die Wirkung einer Feder 7 schwenkbar gelagerten Drucktellers 8 ansteuerbar ist. Wie aus der perspektivischen Darstellung zu erkennen ist, ist hierbei in der verriegelten Stellung der Rückschlagklappe 3 der Druckteller 8 unter einer Schrägen im Querschnitt des Abluftkanals 2 angeordnet.

Der Druckteller 8 als solches bildet hierbei einen Schenkel eines Winkelhebels 9, wobei der andere Schenkel 10 über ein Kniehebelgelenk 11 mit einem schwenkbar gelagerten Verschlusshebel 12 zusammenwirkt. Somit wird deutlich, wie sich die Kinematik des Winkelhebels 9 vollzieht, der insbesondere in der Wand des Abluftkanals 2 schwenkbar gelagert ist. Der Schenkel, der den Druckteller 8 bildet, ragt in den Abluftkanal 2, wohingegen der verbundene Schenkel 10 nach unten ragt und mit einer Pendelstütze 13 hier das Kniehebelgelenk 11 bildet, welches bei Betätigen des Drucktellers 8 geschwenkt wird, so dass der ebenfalls schwenkbar gelagerte Verschlusshebel 12 mit seinem hinteren Ende nach oben hin verschwenkt wird. Eine Nase 14 am anderen Ende des Verschlusshebels 12 ragt von außen durch eine im Abluftkanal 2 vorgesehene Öffnung 15 und greift in der Schließstellung der Rückschlagklappe 3 in eine Ausnehmung 16 der Rückschlagklappe 3.

Wie sich die Betätigung des Kniehebelgelenkes 11 im Einzelnen darstellt, ist insbesondere in den Figuren 3 und 4 zu erkennen, wobei der Druckteller 8 in die Ebene, und hier bis unter die Ebene des Abluftkanals 2, verschwenkt wird, so dass sich ein Hochverschwenken des Verschlusshebels 12 vollzieht. Damit insbesondere die Verriegelungsvorrichtung 5 in dieser Stellung verbleibt, ist zur Halterung des Verschlusshebels 12 in der entriegelten Stellung der Rückschlagklappe 3 ein verschwenkbar gelagerter Rasthebel 17 vorgesehen, der im verrasteten Zustand das freie Ende 18 des Drucktellers 8 gegen die Wirkung der Feder 7 niederdrückt. Wie insbesondere aus der Figur 3 zu erkennen ist, ist die Feder 7 zwischen dem Druckteller 8 und dem Verschlusshebel 12 angeordnet. Um insbesondere hier der Feder 7 unterschiedliche Vorspannungen vorzugeben, sind an den sich zugewandten Seiten des Drucktellers 8 und des Verschlusshebels 12 jeweils eine Reihe von Zapfen 19 zur Halterung der als Spiralfeder ausgebildeten Feder 7 angeordnet. Es versteht sich von selbst, dass infolge des Umsteckens der Spiralfeder auf die entsprechend in der Reihe angeordneten Zapfen 19 unterschiedliche Vorspannungsvorgaben möglich sind.

Soll nun in der Verriegelungsvorrichtung 5 die Arretierung der Rückschlagklappe 3 bereit gestellt werden, so ist zur Freigabe des Verschlusshebels 12 in die verriegelte Stellung der Rückschlagklappe 3 der schwenkbar gelagerte Rasthebel 17 mittels der Rückschlagklappe 3 bis zu einem Endanschlag 20 verschwenkbar. Deutlich wird dies insbesondere in der Figur 4, wo druckseitig an der Rückschlagklappe 3 ein Winkelelement 21 zu erkennen ist, welches mit der als Durchbruch ausgebildeten Ausnehmung 16 versehen ist. Bei der Überführung der Rückschlagklappe 3 in die Schließstellung wird der Rasthebel 17 zur Freigabe des Drucktellers 8 betätigt, so dass die Nase 14 des Verschlusshebels 12 in die Ausnehmung 16 zur Verriegelung der Rückschlagklappe 3 greift.

Es versteht sich nun von selbst, dass, wenn die Rückschlagklappe 3 infolge ihrer Rückstellkraft F gegen den Anschlag 4 zurückschlägt, das Winkelelement 21 mit seinem freien Ende gegen den oberen Winkelbereich des Rasthebels 17 drückt, so dass das untere Ende des Rasthebels 17 das freie Ende 18 des Drucktellers 8 freigibt, der wiederum infolge der Rückstellkraft der Feder 7 nach oben in die Stellung der durchgezogenen Linie verschwenkt. Infolge dieser Bewegung schwenkt auch das Kniehebelgelenk 11 zurück, so dass der Verschlusshebel 12 mit seiner Nase 14 nach oben schwenkt und in die Ausnehmung 16 des Winkelelementes 21 greift. In dieser Lage ist die Rückschlagklappe 3 gegen äußere Einflüsse verriegelt.

Nach einer vorteilhaften Weiterbildung der Erfindung ist die Verriegelungsvorrichtung 5 in einem am Außenmantel 22 sich selbst entlüftenden Gehäuse 23 angeordnet, wobei das Gehäuse 23 eine Entlüftungsöffnung 24 zur Umgebung aufweist.

Die Erfindung ist nicht auf das vorliegende Ausführungsbeispiel begrenzt. Beispielsweise kann die erfindungsgemäße Verriegelungs-Mimik auch in einem anderen Abschnitt des Abluftkanals der Dunstabzugsvorrichtung angeordnet sein. Ferner ist der Abluftkanal nach Art, Material, Form und Anordnung in weiten geeigneten Grenzen wählbar. Wichtig für alle möglichen Ausführungsformen der Erfindung ist, das der Abluftkanal und der Raum für die Anordnung der Verriegelungsvorrichtung, beispielsweise das Gehäuse 23, voneinander im Wesentlichen luftdicht getrennt sind. Demnach sind bei dem vorliegenden Ausführungsbeispiel lediglich der Druckteller 8 mit seiner dem Abluftkanal 2 zugewandten Seite, die Nase 14 des Verschlusshebels 12 und der Rasthebel 17 mit der Atmosphäre in dem Abluftkanal 2 in Kontakt. Die übrige Mimik ist in dem Gehäuse 23 angeordnet und gegenüber dem Abluftkanal 2 durch dem Fachmann an sich bekannte Mittel im Wesentlichen luftdicht abgeschlossen. Ein Beispiel für eine mögliche Abdichtung wäre die Anordnung von Dichtlippen an den sich bewegenden Bauteilen, so dass die für die Bewegung erforderlichen Spalte zwischen der Wand des Abluftkanals 2 und dem Druckteller 8, der Nase 14 sowie dem Rasthebel 17 im Wesentlichen luftdicht ausgebildet sind. Eine andere Möglichkeit wäre die Verwendung einer Membran, die die beweglichen Teile gegenüber der Atmosphäre in dem Abluftkanal luftdicht einkapselt und zum anderen die erforderlichen Bewegungen ermöglicht.

Darüber hinaus ist es alternativ zu dem oben erläuterten Ausführungsbeispiel möglich, die Verriegelungsvorrichtung derart außerhalb des Abluftkanals anzuordnen, dass die Oberfläche des Drucktellers, die in Kontakt mit der Abluftatmosphäre ist, im Wesentlichen bündig zu der übrigen Oberfläche der Innenwand des Abluftkanals verläuft. Auf diese Weise ist der Strömungswiderstand in dem Abluftkanal erheblich reduziert. Zusätzlich ergibt sich der Vorteil, dass der Abluftkanal dadurch keine Hinterschneidungen und Kanten aufweist, an denen sich Schmutz ansammeln könnte. Die übrigen Teile der Verriegelungsvorrichtung, die in dem detailliert erläuterten Ausführungsbeispiel ebenfalls zumindest teilweise in den Abluftkanal hineinragen, würden hier vorteilhafterweise ebenfalls vollständig außerhalb des Abluftkanals angeordnet sein, so dass der Strömungswiderstand sowie Schmutzecken in dem Abluftkanal weiter reduziert sind. Hierzu wäre es dann erforderlich, dass die Rückschlagklappe mit einem daran angeordneten Vorsprung, beispielsweise ähnlich dem Winkelelement 21, bei der Überführung in die Schließstellung durch eine Längsöffnung in dem Abluftkanal ragt, um so die außerhalb des Abluftkanals angeordnete Verriegelungsvorrichtung zu erreichen. Die Längsöffnung müsste analog zu den Ausführungen bezüglich des detailliert beschriebenen Ausführungsbeispiels auf dem Fachmann bekannte und geeignete Weise abgedichtet sein, so dass zum einen die Überführung der Rückschlagklappe in die Schließstellung und die Öffnungsstellung ermöglicht ist und zum anderen der Abluftkanal im Bereich der Längsöffnung in jeder Lage der Rückschlagklappe im Wesentlichen luftdicht gegenüber der Atmosphäre abgedichtet ist.

## Patentansprüche

1. Dunstabzugsvorrichtung (1) umfassend einen Abluftkanal (2) in dem eine Rückschlagklappe (3) schwenkbar gelagert ist, die in Abluftrichtung infolge wirkenden Druckunterschiedes gegenüber dem Umgebungsdruck p2 von einer Schließstellung in eine Öffnungsstellung schwenkt und infolge einer Rückstellkraft F in die Schießstellung gegen einen Anschlag (4) zurückfällt,
**dadurch gekennzeichnet,**
**dass** mit der Rückschlagklappe (3) eine Verriegelungsvorrichtung (5) zusammenwirkt, die infolge des Druckanstiegs p1 im Abluftkanal (2) gegenüber einem Umgebungsdruck p2 die Rückschlagklappe (3) entriegelt und wobei infolge eines Druckabfalls dp in dem Abluftkanal (2) die Verrieglungsvorrichtung (5) die Rückschlagklappe (3) in der Schließstellung gegen ein selbsttätiges Öffnen wieder verriegelt.

2. Dunstabzugsvorrichtung nach Anspruch 1,
**dadurch gekennzeichnet,**
**dass** die Verrieglungsvorrichtung (5) diametral gegenüberliegend der Schwenkachse (6) der Rückschlagklappe (3) angeordnet ist.

3. Dunstabzugsvorrichtung nach Anspruch 2,
**dadurch gekennzeichnet,**
**dass** die Verrieglungsvorrichtung (5) mittels eines strömungshindernd in den Querschnitt des Abluftkanals (2) weisenden, gegen die Wirkung einer Feder (7) schwenkbar gelagerten Drucktellers (8) ansteuerbar ist.

4. Dunstabzugsvorrichtung nach Anspruch 3,
**dadurch gekennzeichnet,**
**dass** der Druckteller (8) einen Schenkel eines Winkelhebels (9) bildet, wobei der andere Schenkel (10) über ein Kniehebelgelenk (11) mit einem schwenkbar gelagerten Verschlusshebel (12) zusammenwirkt, dessen Nase (14) von außen durch eine im Abluftkanal (2) vorgesehene Öffnung (15) in den Abluftkanal (2) ragt und in der Schließstellung der Rückschlagklappe (3) in eine Ausnehmung (16) der Rückschlagklappe (3) eingreift.

5. Dunstabzugsvorrichtung nach Anspruch 4,
**dadurch gekennzeichnet,**
**dass** zur Halterung des Verschlusshebels (12) in der entriegelten Stellung der Rückschlagklappe (3) ein schwenkbar gelagerter Rasthebel (17) vorgesehen ist, der im verrasteten Zustand das freie Ende (18) des Drucktellers (8) gegen die Wirkung der Feder (7) niederdrückt.

6. Dunstabzugsvorrichtung nach Anspruch 5,
**dadurch gekennzeichnet,**
**dass** die Feder (7) zwischen dem Druckteller (8) und dem Verschlusshebel (12) angeordnet ist.

7. Dunstabzugsvorrichtung nach Anspruch 6,
**dadurch gekennzeichnet,**
**dass** an den sich zugewandten Seiten des Drucktellers (8) und des Verschlusshebels (12) jeweils eine Reihe von Zapfen (19) zur Halterung der als Spiralfeder ausgebildeten Feder (7) angeordnet sind.

8. Dunstabzugsvorrichtung nach Anspruch 1 bis 7,
**dadurch gekennzeichnet,**
**dass** zur Freigabe des Verschlusshebels (12) in die verriegelte Stellung der Rückschlagklappe (3) der schwenkbar gelagerte Rasthebel (17) mittels der Rückschlagklappe (3) bis zu einem Endanschlag (20) verschwenkbar ist.

9. Dunstabzugsvorrichtung nach Anspruch 8,
**dadurch gekennzeichnet,**
**dass** die Rückschlagklappe (3) ein Winkelelement (21) mit einer als Durchbruch ausgebildeten Ausnehmung (16) aufweist, welches bei der Überführung der Rückschlagklappe (3) in die Schließstellung den Rasthebel (17) zur Freigabe des Drucktellers (8) betätigt, so dass die Nase (14) des Verschlusshebels (12) in die Ausnehmung (16) zur Verriegelung der Rückschlagklappe (3) greift.

10. Dunstabzugsvorrichtung nach Anspruch 1 bis 9,
**dadurch gekennzeichnet,**
**dass** die Verrieglungsvorrichtung (5) in einem am Außenmantel (22) sich selbst entlüftenden Gehäuse (23) angeordnet ist.
